# NEUE EUROPÄISCHE PATENTSCHRIFT

(11) **EP 0 370 966 B2**
(45) Veröffentlichungstag und Bekanntmachung des Hinweises auf die Entscheidung über den Einspruch: **26.06.1996**
(45) Hinweis auf die Patenterteilung: 22.09.1993
(21) Anmeldenummer: 89830486.0
(22) Anmeldetag: 07.11.1989
(51) Int. Cl.: B22C 15/00, B22C 15/28

(54) **Vorrichtung zur Verdichtung vom Formsand in Formkästen mit Druckluftimpulsen**
Device for compacting moulding sand in a flask by compressed-air pulses
Dispositif de compactage de sable de moulage dans des châssis à l'aide d'impulsions d'air comprimé

(30) Priorität: 21.11.1988 IT 523988
(43) Veröffentlichungstag der Anmeldung: 30.05.1990
(73) Patentinhaber: STERN GIESSEREI-ANLAGE GMBH, D-80538 München (DE)
(72) Erfinder: Cobelli, Gian Luigi, I-25033 Cologne (Brescia) (IT)
(74) Vertreter: Zeitler & Dickel

(56) Entgegenhaltungen:
- EP-A- 0 036 434
- EP-A- 0 197 388
- DE-U- 8 606 530
- FR-A- 2 443 891
- SOVIET INVENTIONS ILLUSTRATED, Woche 8432, 19. September 1984, Sektion Ch, Klasse M, Nr. 84-200782/32, Derwent Publications Ltd, London, GB; & SU-A-1061 912 (KRAMA MECH ENG RES INST) 23-12-1983
- SOVIET INVENTIONS ILLUSTRATED, Woche 8418, 13. Juni 1984, Sektion Ch, Klasse M, Nr. 84-112344/18, Derwent Publications Ltd, London, GB; & SU-A-1031 635 (KRAMA ROLLING EQUIP.) 30-07-1983

## Beschreibung

Die Erfindung betrifft eine Vorrichtung zum Verdichten von Formsand in Formkästen gemäß dem Oberbegriff des Anspruchs 1.

Die Verdichtung des in Formkästen befindlichen Formsandes kann auf verschiedene Weise erfolgen, nämlich
mechanisch durch Rütteln und Pressen mittels eines Mehrstempelsystem, wobei die Stempel auf dem Sand aufliegen;
pneumatisch direkt mit Luftimpulsen und
mit kombinierten Systemen, wobei eine Vorrichtung des Sandes durch Luftimpulse und eine Endverdichtung mit einem Mehrstempelsystem vorgesehen ist.

Für das pneumatische Vorverdichten des in den Formkästen befindlichen Sandes stehen zur Zeit nur entsprechend ausgerüstete Formmaschinen zur Verfügung, die lediglich in vertikaler Richtung von oben nach unten Druckluft geben. Die dabei erzielten Ergebnisse gelten als annehmbar, jedoch ist die erforderliche Anlage relativ kostspielig. Die Formmaschine überragt darüber hinaus den Kasten, da die gesamte Oberfläche des zu verdichtenden Sandes abgedeckt sein muß. Hierdurch werden Ausbildung und Funktion der Formmaschine kompliziert, da eine seitliche Versetzung der Druckluftausrüstung im Verhältnis zum Kasten oder umgekehrt eine Anlage mit zwei Stationen, bei Einfüllen des Sandes in den Kasten, erforderlich macht.

Aus dem deutschen Gebrauchsmuster DE-U-8 606 530 ist eine Vorrichtung zum Verdichten des Formsandes mit Hilfe von Luftimpulsen bekannt. Diese Vorrichtung ist versehen mit einer Modellplatte und einem hierauf angeordneten Formkasten, einem darüber befindlichen Rahmen zum Füllen des Sandes in den Formkasten und mit einem Druckluftsystem mit Düsen und Ventilen zur Verdichtung des Formsandes.

Der Aufbau dieser bekannten Vorrichtung ist so getroffen, daß nur eine Endverdichtung des Formsandes vorgenommen werden kann, da die Aufnahme eines Mehrstempelsystems zur Endverdichtung nicht möglich ist.

Der Erfindung liegt daher die Aufgabe zugrunde, die Vorrichtung der gattungsgemäßen Art derart auszugestalten, daß sie es erlaubt, sowohl eine Verdichtung nur mit Luftimpulsen als auch eine Vorverdichtung mit Luftimpulsen und eine mechanische Endverdichtung mit einem Mehrstempelsystem durchzuführen.

Diese Aufgabe wird mit der Erfindung durch die Merkmale des Anspruches 1 gelöst. Vorteilhafte Ausgestaltungen der Erfindung sind in den weiteren Ansprüchen beschrieben.

Der Erfindung liegt der Gedanke zugrunde, die erforderlichen Teile der Vorrichtung so anzuordnen, daß die verschiedenen Verdichtungsmöglichkeiten in einfacher Weise lediglich durch eine oben anzubringende Abdeckung der Vorrichtung erreicht werden können. Dies geschieht in vorteilhafter Weise dadurch, daß die Abdeckung entweder durch eine einfache Abdeckplatte oder durch ein Mehrstempelsystem der Formmaschine gebildet ist.

Ein Vorteil der Vorrichtung besteht ferner darin, daß sie den Raum oberhalb des Kastens nicht belegt und auch keine Behinderung beim Einfüllen des Sandes in den Kasten und bei den normalen Bewegungen der Formmaschine darstellt. Die Vorrichtung kann somit unverändert in der gleichen Position bleiben und jederzeit aus dem Betriebszyklus der Formmaschine ohne Eingriff auf sie abgeschaltet werden. Dies bedeutet, daß die Vorrichtung gemäß der Erfindung je nach Bedarf benutzt werden oder auch unbenutzt bleiben kann, ohne daß eine Versetzung der Vorrichtung erforderlich ist und ohne daß sie die Funktion der Formmaschine behindert. Darüber hinaus kann die Vorrichtung sowohl unmittelbar an dem Kasten-Hohlprofil als auch am Rahmen zum Einfüllen des Sandes sowie an einer herkömmlichen Formmaschine angebracht werden. Im Betrieb der Vorrichtung, bei dem die Druckluftimpulse der Vorverdichtung dienen und die Endverdichtung über das Mehrstempelsystem erfolgt, wird in vorteilhafter Weise eine optimale Anpassung an schwierige Formen erreicht.

Ein Ausführungsbeispiel der Erfindung wird im folgenden anhand der Zeichnung näher erläutert. Diese zeigt in der einzigen Figur die Vorrichtung im Querschnitt in Verbindung mit einem Formkasten.

Ein Formtisch 10 einer Formmaschine ist mit einem Modellplattenträger 11 ausgerüstet, auf dem eine Modellplatte 12 aufliegt. Diese Teile sind in einem Formkasten 13 enthalten, in den der Formsand 14 über einen Rahmen 15, der über dem Kasten 13 angeordnet ist und auf diesem aufliegt, eingefüllt wird. Über dem Rahmen 15 ist ein Mehrstempelsystem 16 angeordnet, das fest auf dem Rahmen 15 aufliegt und oberhalb des in dem Kasten 13 befindlichen Sandes 14 einen Raum 17 begrenzt.

Am Umfang des Formkastens 13 ist in Höhe des Rahmens 15, der als Dosierrahmen dient, ein Druckluftsystem 18 zur Verdichtung des im Formkasten 13 befindlichen Sandes 14 vorgesehen.

Dieses Druckluftsystem 18 umfaßt einen Ringkörper 19, der eine entsprechende ringförmige Kammer 20 begrenzt, in die die über eine Leitung 21 zugeführte Druckluft geleitet wird. Der Ringkörper 19 kann sowohl am Rahmen 15 angebracht sein als auch eine Einheit mit dem Rahmen 15 bilden, wie in der Zeichnung dargestellt. Stattdessen kann der Ringkörper 19 auch an dem Formkasten 13 oder an dem Mehrstempelsystem 16 oder auch innerhalb der Formmaschine montiert sein.

Die ringförmige Kammer 20 ist mit dem zwischen der Oberfläche des Formsandes 14 und dem Mehrstempelsystem 16 gebildeten Raum 17 über eine Reihe von Ventilen 22 und Düsen 23 verbunden, die am gesamten Innenumfang des Ringkörpers 19 verteilt sind.

Die Ventile 22 werden so gesteuert, daß sie Druckluftimpulse erzeugen, die von der ringförmigen Kammer 20 zum Raum 17 hin gerichtet sind.

Die Düsen 23 sind zum Teil horizontal ausgerichtet, um horizontal verlaufende Luftimpulse oberhalb des Formsandes 14 zu erzeugen, und sie sind zum Teil schräg von unten nach oben in unterschiedlichen Winkelgraden ausgerichtet, um Luftimpulse zu erzeugen, die auf das Mehrstempelsystem 16 oder eine nicht dargestellte Abdeckplatte gerichtet sind, wobei diese jeweils als Ablenkvorrichtung dienen und die Luftimpulse zum Sand 14 hin umleiten.

Die von den Seiten kommenden Luftimpulse erzeugen im Raum 17 einen ausreichend hohen Druck, um eine teilweise oder vollständige Verdichtung des Sandes 14 im gewünschten Ausmaß zu erreichen, wobei die Verdichtung mit dem Mehrstempelsystem 16 vervollständigt werden kann.

Zwischen den Berührungsflächen des Mehrstempelsystems 16 und dem Rahmen 15 oder einem anderen Teil des Systems können Entlüftungsdurchgänge oder -öffnungen vorgesehen sein, die sich im Betrieb der Anlage öffnen und schließen und so einen Austritt der Druckluft und eine Dekompression des Raumes 17 nach Gebrauch der Anlage ermöglichen.

Anstelle des Mehrstempelsystems 16 kann für den oberen Teil des Raumes 17 eine einfache Abdeckplatte vorgesehen werden, um die Druckluft während der Verdichtung des Sandes 14 im Formkasten 13 zu halten und zu verteilen.

## Patentansprüche

1. Vorrichtung zum Verdichten von Formsand (14) in Formkästen (13) mit Hilfe von Luftimpulsen, mit einer Modellplatte (12) und einem hierauf angeordneten Formkasten (13), einem darüber befindlichen Rahmen (15) zum Füllen des Sandes (14) in den Formkasten (13) und einem Druckluftsystem (18) mit Düsen (23) und Ventilen (22) zur Verdichtung des Formsandes (14),
**dadurch gekennzeichnet,**
daß der Rahmen (15) durch ein Mehrstempelsystem (16) oder eine Abdeckplatte verschlossen ist, daß eine ringförmige Kammer (20) in Höhe des Rahmens (15) den Formkasten (13) umgibt, daß diese Kammer (20) mit Druckluft versorgt ist und über eine Reihe von gesteuerten Ventilen (22) und Düsen (23), die am Umfang des die ringförmige Kammer (20) bildenden Ringkörpers (19) nach verschiedenen Richtungen ausgerichtet angebracht sind, mit dem Raum (17) zwischen Mehrstempelsystem (16) oder Abdeckplatte und der Oberfläche des im Rahmen (15) befindlichen Sandes (14) verbunden ist, wobei diese Düsen (23) den Raum (17) mit Drücken aus unterschiedlichen Richtungen versorgen.

2. Vorrichtung nach Anspruch 1, dadurch gekennzeichnet, daß die Ringkammer (20) durch einen Ringkörper (19) begrenzt ist, der am Rahmen (15) befestigt ist oder mit diesem eine Einheit bildet.

3. Vorrichtung nach Anspruch 1, dadurch gekennzeichnet, daß die ringförmige Kammer (20) durch einen Ringkörper (19) begrenzt ist, der am Formkasten (13) befestigt ist.

4. Vorrichtung nach Anspruch 1, dadurch gekennzeichnet, daß die ringförmige Kammer (20) durch einen Ringkörper (19) begrenzt ist, der am Mehrstempelsystem (16) oder innerhalb einer Formmaschine befestigt ist.

5. Vorrichtung nach einem der Ansprüche 1 - 4, dadurch gekennzeichnet, daß die Düsen (23) sowohl horizontal zur Erzeugung von horizontalen Luftimpulsen oberhalb des zu verdichtenden Sandes (14) als auch schräg von unten nach oben gemäß unterschiedlichen Winkelgraden ausgerichtet sind, um Luftimpulse zu erzeugen, die zu dem Mehrstempelsystem (16) oder zu der Abdeckplatte gerichtet sind, die diese Impulse anschließend dem zu verdichtenden Sand zuleiten.

6. Vorrichtung nach einem der Ansprüche 1 - 5, dadurch gekennzeichnet, daß Entlüftungsdurchgänge oder -öffnungen für den Raum (17) vorgesehen sind, in den die Luftimpulse mit Hilfe der Düsen (23) geleitet werden.

7. Vorrichtung nach einem der Ansprüche 1 - 6, dadurch gekennzeichnet, daß bei Abschluß des Rahmens (15) mit der Deckplatte das Druckluftsystem (18) als endverdichtendes System wirkt, während bei Abschluß des Rahmens (15) mit dem Mehrstempelsystem (16) das Druckluftsystem (18) als vorverdichtendes System wirkt.

## Claims

1. Device for compressing moulding sand (14) in moulding boxes (13) by means of air impulses, with a model plate (12) and a moulding box (13) disposed on the latter, a frame (15), located above it, for filling the sand (14) into the moulding box (13) and a pneumatic system (18) with nozzles (23) and valves (22) for compressing the moulding sand (14), characterized in that the frame (15) is closed by a multiple ram system (16) or a covering plate, in that an annular chamber (20) surrounds the moulding box (13) at the level of the frame (15), in that this chamber (20) is supplied with compressed air and connected to the cavity (17) between the multiple ram system (16) or covering plate and the surface of the sand (14) present in the frame (15) through a series of controlled valves (22) and nozzles (23) which are disposed, aligned in different directions, on the perimeter of the annular body (19) forming the annular chamber (20), these nozzles (23) supplying pressure to the cavity (17) from different directions.

2. Device according to Claim 1, characterized in that the annular chamber (20) is delimited by an annular body (19) which is fixed to or integrally formed with the frame (15).

3. Device according to Claim 1, characterized in that the annular chamber (20) is delimited by an annular body (19) fixed to the moulding box (13).

4. Device according to Claim 1, characterized in that the annular chamber (20) is delimited by an annular body (19) fixed to the multiple ram system (16) or inside a moulding machine.

5. Device according to any one of Claims 1 to 4, characterized in that the nozzles (23) are aligned both horizontally, for the production of horizontal air impulses above the sand (14) to be compressed, and obliquely upwards in different degrees of angle, in order to produce air impulses directed towards the multiple ram system (16) or towards the covering plate, which then direct these impulses towards the sand to be moulded.

6. Device according to any one of Claims 1 to 5, characterized in that air outlet passages or openings are provided for the cavity (17) into which the air impulses are directed by means of the jets (23).

7. Device according to any one of Claims 1 to 6, characterized in that, when the frame (15) is closed by the covering plate, the pneumatic system (18) acts as a final compression system, whereas, when the frame (15) is closed by the multiple ram system (16), the pneumatic system (18) acts as a precompression system.

## Revendications

1. Dispositif destiné à comprimer du sable de fonderie (14) en moules de fonderie (11) à l'aide d'impulsions d'air, comprenant une plaque-modèle (12) et un moule (13) agencé sur la plaque, un châssis (15) situé au-dessus pour le chargement du sable (14) dans le moule (13) et un système pneumatique (18) muni de buses (23) et de vannes (22) pour comprimer le sable (14), caractérisé en ce que le châssis (15) est fermé par un système à poinçons multiples (16) ou par une plaque de couverture, en ce qu'une chambre annulaire (20) entoure le moule (13) à la hauteur du châssis (15), en ce que cette chambre (20) est alimentée en air comprimé et est reliée à l'espace (17) via une série de vannes pilotées (22) et de buses (23) agencées en alignement vers différentes directions à la périphérie du corps annulaire (19) formant la chambre annulaire (20), entre le système à poinçon multiple (16) ou la plaque de couverture et la surface du sable (14) situé dans le châssis (15), ces buses (23) sollicitant l'espace (17) par des pressions venant de différentes directions.

2. Dispositif selon la revendication 1, caractérisé en ce que la chambre annulaire (20) est délimitée par un corps annulaire (19) qui est fixé sur le châssis (15) ou qui forme une unité avec celui-ci.

3. Dispositif selon la revendication 1, caractérisé en ce que la chambre annulaire (20) est délimitée par un corps annulaire (19) qui est fixé sur le moule (13).

4. Dispositif selon la revendication 1, caractérisé en ce que la chambre annulaire (20) est délimitée par un corps annulaire (19) qui est fixé sur le système à poinçon multiple (16) ou à l'intérieur d'une machine à mouler.

5. Dispositif selon l'une quelconque des revendications 1 à 4, caractérisé en ce que les buses (23) sont positionnées aussi bien horizontalement pour la production d'impulsions d'air horizontales au-dessus du sable (14) à comprimer, qu'en oblique depuis le bas vers le haut sous des angles différents, pour produire des impulsions d'air dirigées vers le système à poinçons multiples (16) ou vers la plaque de couverture qui amène ensuite ces impulsions au sable à comprimer.

6. Dispositif selon l'une quelconque des revendications 1 à 5, caractérisé en ce qu'il est prévu des passages ou des ouvertures de mise à l'air pour l'espace (17) dans lequel sont amenées les impulsions d'air à l'aide des buses (23).

7. Dispositif selon l'une quelconque des revendications 1 à 6, caractérisé en ce que lors de la fermeture du châssis (15) par la plaque de couverture, le système pneumatique (18) agit comme système de compression finale, tandis que lors de la fermeture du châssis (15) par le système à poinçons multiples (16), le système pneumatique (18) agit comme système de pré-compression.
